# EUROPÄISCHE PATENTANMELDUNG

(11) **EP 1 136 958 A1**
(43) Veröffentlichungstag der Anmeldung: **26.09.2001**
(21) Anmeldenummer: 01104677.8
(22) Anmeldetag: 24.02.2001
(51) Int. Cl.: G07F 1/06

(54) **Spiel- oder Wertmünze mit metallangereichertem Kunststoffkern**

(30) Priorität: 09.03.2000 DE 10011389
(71) Anmelder: Hans Geiger Automatenbau GmbH, 87527 Sonthofen (DE)
(72) Erfinder: Geiger, Hans, 87527 Sonthofen (DE)
(74) Vertreter: Riebling, Peter, Dr.-Ing.

(57) **Zusammenfassung**

Spiel- oder Wertmünze mit einem Grundmaterial aus einem oder mehreren Metallen oder Metall-Legierungen, wobei diese Spiel- oder Wertmünze mindestens eine Ausnehmung aufweist, welche durch ein Kunststoff-Metall-Gemisch in Form eines Kernes - mindestens teilweise - ausgefüllt ist. Hierdurch kann durch die zahlreichen Kombinationsmöglichkeiten eine Vielzahl von Spiel- oder Wertmünzen mit unterschiedlicher Wertigkeit erzeugt werden.

## Beschreibung

Die Erfindung betrifft eine Spiel- oder Wertmünze nach dem Oberbegriff des Patentanspruchs 1.

Es sind derartige Spielmünzen bekannt geworden, die im wesentlichen aus einem Bi-Metall bestehen, nämlich einem außenliegenden Ring aus einem ersten Metallmaterial und einem, vom außenliegenden Ring umschlossenen, inneren Ring oder Kern, der aus einem zweiten Metallmaterial besteht.

Derartige Spiel- oder Wertmünzen haben sich weitgehend durchgesetzt, und bei Spielmünzen ist es insbesondere bekannt, auch noch die Mitte der Münze mit einer Ausnehmung zu versehen, die nicht gefüllt ist.

Derartige Münzen haben sich im Spielautomatenbetrieb durchgesetzt, und es wurden verschiedene unterschiedliche Metallpaarungen des Innen- und Außenrings entwickelt, um auch unterschiedliche Wertigkeiten zu erhalten.

Es hat sich allerdings herausgestellt, dass die Variation der unterschiedlichen Metallmaterialien und auch die Größenvariationen einer derartigen Wertmünze nicht ausreichen, die unterschiedlichsten Wertigkeiten für derartige Wertmünzen zur Verfügung zu stellen. Dies liegt auch daran, dass Automatenbetreiber den Wunsch haben, eine individuelle Wertmünze für ihre Automaten zu besitzen, was naturgemäß eine hohe Vielfalt derartiger Wertmünzen erfordert. Es ist deshalb nur begrenzt möglich, bedingt durch die Materialwahl von Innen- und Außenring und durch die Größenwahl, unterschiedliche Wertmünzen zur Verfügung zu stellen.

Der Erfindung liegt deshalb die Aufgabe zugrunde, eine größere Kombinationsvielfalt derartiger Wertmünzen zu gewährleisten.

Zur Lösung der gestellten Aufgabe ist die Erfindung dadurch gekennzeichnet, dass die Wertmünze mindestens eine Ausnehmung aufweist, die durch ein Kunststoff-Metall-Gemisch - mindestens teilweise - ausgefüllt ist.

Mit der gegebenen technischen Lehre ergibt sich der wesentliche Vorteil, dass die Anzahl derartiger Münzen mit unterschiedlicher Wertigkeit wesentlich gesteigert werden kann, denn es gibt nun eine Vielzahl von Kombinationsmöglichkeiten:

Abgesehen von den vorher erwähnten Kombinationsmöglichkeiten mit dem Bi-Metallring kann es nach der Erfindung auch vorgesehen sein, auf den Bi-Metallring zu verzichten und eine einheitliche Münze aus einem einheitlichen Metall zu schaffen, bei der z. B. eine mittlere Ausnehmung mit dem erwähnten Kunststoff-Metall-Gemisch ausgefüllt ist.

Es können darüber hinaus aber neben einer zentralen Ausnehmung noch weitere außermittige Ausnehmungen, ebenfalls mit dem gleichen oder einem anderen Kunststoff-Metall-Gemisch, ausgefüllt werden.

Als Kunststoffmaterial wird hierbei ein extrudierfähiger Kunststoff bevorzugt, welcher im Spritzgußverfahren in die Ausnehmung eingegossen wird.

Es können jedoch auch vorgefertigte Kunststoffkerne in derartige Ausnehmungen eingedrückt werden und dort einschnappen, insbesondere dann, wenn die Ausnehmungen bauchig oder bombiert ausgebildet sind, um einen derartigen vorgefertigten Kunststoffkern aufzunehmen.

Als Mischungsmaterial mit dem Kunststoff kommen folgende Mischungen aus folgenden Metallen in Betracht:
magnetisches Eisenpulver,
Kupfer,
Wolfram,
Nickel,
Aluminium,
Messing,
Bronze,
und alle Legierungen, die mit den oben genannten Materialien arbeiten.

Diese Materialien werden bevorzugt als Pulver hergestellt und in einem beliebigen, ausgewählten Mischungsverhältnis gemischt und der Kunststoffschmelze als Pulver beigefügt.

In einer anderen Ausgestaltung ist es vorgesehen, dass die oben genannten Metallmaterialien als kleine Kügelchen vorgesehen sind, die ebenfalls als Kugelmischung dem Kunststoff in der Schmelze beigefügt werden. D. h., statt einem Pulver können auch größere Metallteilchen der Kunststoffschmelze beigefügt werden.

Es wurde vorstehend schon darauf hingewiesen, dass die Beifügung in der Kunststoffschmelze stattfinden kann und dass der flüssige Kunststoff direkt in die eine oder die mehreren Ausnehmungen eingegossen wird oder dass der Kunststoff vorher als Kern hergestellt wird und dieser Kern nachträglich im verfestigten Zustand in die Ausnehmungen eingedrückt wird.

Alle oben genannten Materialien können selbstverständlich auch noch untereinander gemischt und kombiniert werden, um so in den Kunststoffkern eingebracht zu werden. Es ergeben sich damit eine Vielzahl von Möglichkeiten, weil ja die Materialen untereinander kombiniert werden können, so dass insgesamt n!-Möglichkeiten bestehen.

Selbstverständlich kann auch die Mischung so erfolgen, dass man in einer Kunststoffschmelze einen Anteil von 10 % Kupferpulver eingibt und diesen Anteil noch mit zusätzlichen anderen Pulvermaterialien kombiniert.

Die Erfindung ist nicht darauf beschränkt, eine Wertmünze mit einem einzigen Kunststoff-Metall-Kern vorzusehen, sondern es können auch andere Bereiche der Wertmünze mit derartigen Kernen ausgefüllt werden. Insbesondere können beispielsweise derartige Kerne gleichmäßig verteilt auf einem Umkreis am Rand der Wertmünze angeordnet werden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im folgenden wird die Erfindung anhand von mehrere Ausführungswege darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: Schnitt durch eine erste Wert- oder Spielmünze nach der Erfindung;
- Figur 2:: Schnitt durch ein zweites Ausführungsbeispiel;
- Figur 3:: Schnitt durch ein drittes Ausführungsbeispiel.

Allgemein wird festgestellt, dass das Anwendungsgebiet der vorliegenden Erfindung sich nicht nur auf Spielmünzen bezieht, sondern allgemein auch auf Spiel- und Wertmünzen. Dies bedeutet, derartige Münzen können auch für sonstige Aufgaben im öffentlichen Bereich verwendet werden, wie z. B. in U-oder S-Bahn, als Parkmünze oder als Wertmünze in Waschanlagen oder dergleichen.

In Figur 1 ist in einem ersten Ausführungsbeispiel eine sogenannte Bi-Metall-Münze dargestellt, wobei die dort dargestellte Wertmünze 1 aus einem äußeren Ring 2 aus einem ersten Metallmaterial besteht, in den ein Innenring 3 aus einem zweiten Metallmaterial eingepresst ist.

Es ist eine erste Ausnehmung 4 dargestellt, die gerade Wände aufweist, wobei in dieser Ausnehmung 4 ein Kern 6 aus dem besagten Kunststoff-Metall-Gemisch eingebracht ist.

Es wurde eingangs schon erwähnt, dass dieser Kern nachträglich eingepreßt werden kann oder er kann auch eingegossen werden.

Bei der Ausführungsform nach Figur 1 kann insbesondere in einer geraden Ausnehmung 4 der Kern 6 nachträglich eingepreßt werden.

Es kann aber auch eine bombierte Ausnehmung 5 vorgesehen werden, so dass der Kern 6 dort eingegossen werden kann und gegen Herausfallen gesichert ist.

Im Bereich der Ausnehmung 4, 5 können also beliebige Hinterschneidungen vorgesehen werden, um den Kern 6 gegen Herauslösen aus dieser Ausnehmung zu sichern.

Der Durchmesser des Kerns 6 ist beliebig, d. h., es können beliebige Durchmesser verwendet werden. Es ist außerdem in Figur 1 noch angegeben, dass die Oberfläche 7 des Kerns etwa mit der Oberfläche 8 der Münze 1 bündig ist.

Figur 2 zeigt ein anderes Ausführungsbeispiel, wo erkennbar ist, dass die Ringe 2, 3 jeweils Prägungen 9 aufweisen, die über die Oberfläche 8 hervorstehen. Wichtig hierbei ist, dass die Prägungen 9 im Bereich der Ausnehmung 4, 5 enden und dass der Kern 14 mit einem Überstand 10 über die Oberfläche 8 hervorsteht und in den Bereich der Prägungen 9 hineinreicht, wobei seitliche Ränder 11 vorhanden sind, die sich über den Rand der jeweiligen Ausnehmung 4, 5 legen und damit den Kern noch besser gegen Herausziehen sichern.

Auch dieses Ausführungsbeispiel kann noch durch zusätzliche Hinterschneidungen im Bereich der Ausnehmungen 4, 5 zusätzlich gegen Herausfallen gesichert werden.

In Figur 3 ist ein weiteres Ausführungsbeispiel dargestellt, welches mit einem zentralen Kern 6, 14 nach den Figuren 1 und 2 arbeiten kann. Es kann jedoch auch der zentrale Kern 6, 14 vollständig entfallen und stattdessen können außermittige Kerne 12 vorhanden sein, die beispielsweise auf einem Umkreis im gegenseitigen Abstand zueinander angeordnet sind. Es können dann beispielsweise 4 oder 6 derartiger Kerne 12 gleichmäßig auf einem Kreisring verteilt angeordnet sein.

Diese Kerne 12 können auch mit einem mittleren, zentralen Kern 6, 14 kombiniert werden.

In den genannten Ausführungsbeispielen wurde als Beispiel eine Bi-Metall-Münze dargestellt. Selbstverständlich ist die Erfindung hierauf nicht beschränkt. Es kann stattdessen nur ein einziger, einheitlicher Ring vorhanden sein, der entweder eine mittige Ausnehmung 4, 5 oder die zentrale Ausnehmung 13 aufweist.

### Zeichnungslegende

1. Wertmünze
2. Ring (außen)
3. Ring (innen)
4. Ausnehmung
5. Ausnehmung
6. Kern
7. Oberfläche (Kern)
8. Oberfläche (Münze)
9. Prägung
10. Überstand
11. Rand
12. Kern
13. Ausnehmung
14. Kern

## Patentansprüche

1. Spiel- oder Wertmünze (1) mit einem Grundmaterial (2, 3) aus einem oder mehreren Metallen oder Metall-Legierungen, **dadurch gekennzeichnet, dass** diese Spiel- oder Wertmünze (1) mindestens eine Ausnehmung (4, 5; 13) aufweist, welche Ausnehmung (4, 5; 13) durch ein Kunststoff-Metall-Gemisch in Form eines Kernes (6, 14; 12) - mindestens teilweise - ausgefüllt ist.

2. Spiel- oder Wertmünze (1) nach Anspruch 1, **dadurch gekennzeichnet, dass** das Grundmaterial (2, 3) der Spiel- oder Wertmünze (1) im wesentlichen aus einem einheitlichen Metall besteht.

3. Spiel- oder Wertmünze (1) nach Anspruch 1, **dadurch gekennzeichnet, dass** das Grundmaterial (2, 3) der Spiel- oder Wertmünze (1) aus zwei verschiedenen Metallen besteht, wobei ein innenliegender Ring (3), welcher auch geschlossen sein kann, aus einem ersten Metallmaterial von einem außenliegenden Ring (2) aus einem zweiten Metallmaterial umgeben ist.

4. Spiel- oder Wertmünze (1) nach einem der Ansprüche 1 bis 3, **dadurch gekennzeichnet, dass** die Ausnehmung (4, 5) sich etwa zentral innerhalb der Spiel- oder Wertmünze (1) befindet.

5. Spiel- oder Wertmünze (1) nach einem der Ansprüche 1 bis 4, **dadurch gekennzeichnet, dass** die Ausnehmung (13) sich außermittig innerhalb der Spiel- oder Wertmünze (1) befindet.

6. Spiel- oder Wertmünze (1) nach Anspruch 5, **dadurch gekennzeichnet, dass** bei Vorsehen von mehr als einer Ausnehmung (13) diese gleichmäßig voneinander beabstandet auf einem Umkreis am Rand der Spiel- oder Wertmünze (1) angeordnet sind.

7. Spiel- oder Wertmünze (1) nach einem der Ansprüche 1 bis 6, **dadurch gekennzeichnet, dass** das Kunststoffmaterial des Kerns (6, 14; 12) extrudierfähig ist und im Spritzgußverfahren in die Ausnehmung (4, 5; 13) eingegossen wird.

8. Spiel- oder Wertmünze (1) nach einem der Ansprüche 1 bis 6, **dadurch gekennzeichnet, dass** der Kern (6 14; 12) vorgefertigt wird und in die Ausnehmung (4, 5; 13) eingedrückt wird.

9. Spiel- oder Wertmünze (1) nach einem der Ansprüche 1 bis 8, **dadurch gekennzeichnet, dass** die Ausnehmung (4, 5; 13) bauchig ausgebildet und/oder mit Hinterschneidungen versehen ist.

10. Spiel- oder Wertmünze (1) nach einem der Ansprüche 1 bis 9, **dadurch gekennzeichnet, dass** das Metallmaterial des Kerns (6, 14; 12) magnetisiertes Eisen, Kupfer, Wolfram, Nickel, Aluminium, Messing, Bronze und deren Legierungen beinhaltet.

11. Spiel- oder Wertmünze (1) nach einem der Ansprüche 1 bis 10, **dadurch gekennzeichnet, dass** das Metallmaterial des Kerns (6, 14; 12) als Pulver oder in Form von kleinen Kügelchen dort vorliegt.
